# EUROPÄISCHE PATENTSCHRIFT

(11) **EP 4 058 243 B1**
(45) Veröffentlichungstag und Bekanntmachung des Hinweises auf die Patenterteilung: **24.04.2024**
(21) Anmeldenummer: 20793413.4
(22) Anmeldetag: 27.10.2020
(51) Int. Cl.: B25B 23/04

(54) **VEREINZELUNGSVORRICHTUNG, MAGAZINVORSATZ UND BEFESTIGUNGSSYSTEM**
SEPARATION DEVICE, MAGAZINE ATTACHMENT AND FIXING SYSTEM
DISPOSITIF DE SÉPARATION, CHARGEUR ET SYSTÈME DE FIXATION

(30) Priorität: 12.11.2019 EP 19208430
(43) Veröffentlichungstag der Anmeldung: 21.09.2022
(73) Patentinhaber: Hilti Aktiengesellschaft, 9494 Schaan (LI)
(72) Erfinder: HAAG, Stefan, 9470 Buchs (CH); RUF, Achim, 6800 Feldkirch (AT)
(74) Vertreter: Hilti Aktiengesellschaft Corporate Intellectual Property
(86) Internationale Anmeldenummer: PCT/EP2020/080141
(87) Internationale Veröffentlichungsnummer: WO 2021/094084

(56) Entgegenhaltungen:
- EP-A1- 0 166 303
- EP-A1- 3 290 159
- DE-A1- 19 625 453
- US-A- 4 014 488
- US-A- 5 138 913

## Beschreibung

Die Erfindung betrifft eine Vereinzelungsvorrichtung zur Vereinzelung eines Befestigungselements von einem Befestigungselementestreifen, einen Magazinvorsatz für eine Vorrichtung zum Eintreiben von Befestigungselementen in einen Untergrund sowie ein Befestigungssystem mit einer Eintreibvorrichtung und einem Magazinvorsatz.

Magazinvorsätze für Eintreibvorrichtungen umfassen üblicherweise einen Vereinzelungsabschnitt für ein Befestigungselement sowie einen Durchlass für ein Eintreibelement, welches das Befestigungselement aus dem Vereinzelungsabschnitt in einer Eintreibrichtung in den Untergrund eintreibt. Die Befestigungselemente werden üblicherweise mit Hilfe eines Streifens magaziniert und durch einen Transportkanal des Magazinvorsatzes in den Vereinzelungsabschnitt transportiert. Zum Eintreiben in den Untergrund wird ein Befestigungselement, beispielsweise eine Schraube, welches sich in dem Vereinzelungsabschnitt befindet, von dem Eintreibelement, beispielsweise einem Schrauberbit, erfasst und von dem Streifen vereinzelt. Der leere Streifen wird von dem Vereinzelungsabschnitt aus weitertransportiert und ragt mehr und mehr aus dem Magazinvorsatz heraus. Flache, weiche Streifen beispielsweise aus Kunststoff neigen dazu, sich um eine Biegeachse zu verbiegen, welche parallel zu einer Streifenebene und senkrecht zu einer Streifenlängsrichtung, in der der Streifen üblicherweise transportiert wird, orientiert ist. Der aus dem Magazinvorsatz ragende, leere Streifen biegt sich daher oft zurück auf den Magazinvorsatz und kann sich dort mit dem Magazinvorsatz oder dessen Funktionselementen verhaken. Dies stört den Arbeitsablauf eines Benutzers der jeweiligen Eintreibvorrichtung.

EP 0 166 303 A1 beschreibt ein Einschlaggerät für Befestigungsmittel, die mit einem Haltegurt zu einem Befestigungsmittelstreifen verbunden sind. In einer Führungshülse ist ein Abhackmesser angeordnet, mit dem sich der von den Befestigungsmitteln befreite und die Handhabung des Einschlaggeräts behindernde Haltegurt abtrennen lässt.

US 5 138 913 A beschreibt einen automatischen Schraubenzuführmechanismus für ein automatisches Schraubgerät. Ein Zahnrad transportiert jeweils eine Schraube vor einen Schraubenbit, wenn der Schraubenzuführmechanismus an einen Untergrund angelegt wird. Das Zahnrad wird zurückgestellt, wenn der Schraubenzuführmechanismus wieder von dem Untergrund zurückgezogen wird.

DE 196 25 453 A1 beschreibt eine Magazin-Schraubvorrichtung für eine Handschraubmaschine. Die Magazin-Schraubvorrichtung weist eine Fördervorrichtung für einen auswechselbaren Gurt mit Schrauben auf. Die Schrauben werden mit ihren Köpfen am Gurt gehalten und stehen mit ihren Spitzen vom Gurt weg. Eine Führungshülse weist eine Umlenkkante auf, an der der Gurt so stark umgelenkt wird, dass die Schraubenköpfe vom Gurt freikommen können.

EP 3 290 159 A1 beschreibt eine Bandwickelmaschine, mit der ein von Schrauben befreites Band aufgewickelt wird. Dadurch soll eine Stolpergefahr für einen Bediener eines Werkzeuggeräts reduziert werden.

US 4 014 488 A beschreibt ein Schraubenzuführgerät für einen kraftgetriebenen Schrauber. Ein Schraubenstreifen wird von einem Magazin kommend entlang einem Zuführpfad durch eine Gerätenase geführt. Eine Klinke greift in den Schraubenstreifen ein, um die Schrauben nach und nach in eine Eintreibposition zu transportieren.

Es ist eine Aufgabe der Erfindung, eine Vereinzelungsvorrichtung, einen Magazinvorsatz sowie ein Befestigungssystem mit einer Eintreibvorrichtung zur Verfügung zu stellen, mit denen gegebenenfalls die Arbeitsabläufe verbessert sind.

Die Aufgabe wird gelöst durch eine Vereinzelungsvorrichtung zur Vereinzelung eines Befestigungselements von einem Befestigungselementestreifen mit einer Aufnahme, in welcher das Befestigungselement aufgenommen ist, wobei das Befestigungselement eine Befestigungsrichtung definiert, in welcher das Befestigungselement in einen Untergrund einzutreiben vorgesehen ist, mit einem eine Eintrittsmündung und eine Austrittsmündung aufweisenden Transportkanal für einen geführten Transport des Befestigungselementestreifens in einer Transportrichtung von der Eintrittsmündung zu der Austrittsmündung, wobei der Transportkanal einen Vereinzelungsabschnitt aufweist, in dem das Befestigungselement in einer Vereinzelungsrichtung von dem Befestigungselementestreifen vereinzelt wird, wobei der Transportkanal zwischen dem Vereinzelungsabschnitt und der Austrittsmündung einen um die Transportrichtung tordierenden Abschnitt aufweist, um eine Torsion des Befestigungselementestreifens während dessen Transports von dem Vereinzelungsabschnitt zu der Austrittsmündung zu bewirken. Durch diese Torsion wird eine Biegeachse eines möglichen Verbiegens des aus der Austrittsmündung ragenden leeren Befestigungselementestreifens verkippt, so dass sich der Befestigungselementestreifen nicht auf die Vereinzelungsvorrichtung zurückbiegt. Damit werden Störungen von Arbeitsabläufen mit der Vereinzelungsvorrichtung reduziert oder verhindert.

Eine vorteilhafte Ausführungsform ist dadurch gekennzeichnet, dass die Vereinzelungsrichtung und die Befestigungsrichtung zusammenfallen. Eine weitere vorteilhafte Ausführungsform ist dadurch gekennzeichnet, dass die Vereinzelungsrichtung und die Transportrichtung in dem Vereinzelungsabschnitt senkrecht zueinander orientiert sind.

Eine vorteilhafte Ausführungsform ist dadurch gekennzeichnet, dass der Transportkanal in dem tordierenden Abschnitt um einen Torsionswinkel tordiert, welcher zwischen 1° und 90° beträgt. Bevorzugt beträgt der Torsionswinkel zwischen 2° und 45°, besonders bevorzugt zwischen 3° und 30°.

Eine vorteilhafte Ausführungsform ist dadurch gekennzeichnet, dass der Transportkanal in dem tordierenden Abschnitt zwei einander gegenüberliegende Führungselemente für eine Führung des Befestigungselementestreifens umfasst, welche gemeinsam um die Transportrichtung tordieren. Bevorzugt erstrecken sich die Führungselemente von dem Vereinzelungsabschnitt bis zu der Austrittsmündung, besonders bevorzugt von der Eintrittsmündung bis zu der Austrittsmündung. Ebenfalls bevorzugt umfassen die Führungselemente eine Führungsnut und/oder einen Führungssteg. Ebenfalls bevorzugt definieren die Führungselemente eine Streifenebene.

In einer weiteren vorteilhaften Ausführungsform weist die Vereinzelungsvorrichtung einen Durchlass für ein Vereinzelungselement auf, welches das Befestigungselement in der Vereinzelungsrichtung von dem Befestigungselementestreifen vereinzelt.

Eine vorteilhafte Ausführungsform ist dadurch gekennzeichnet, dass die Vereinzelungsvorrichtung in einen Magazinvorsatz für eine Vorrichtung zum Eintreiben von Befestigungselementen in einen Untergrund eingesetzt wird, wobei der Magazinvorsatz ein Ansatzteil, welches einen Verbindungsbereich zum Verbinden des Magazinvorsatzes mit der Vorrichtung aufweist, und ein Anpressteil umfasst, welches einen Anlagebereich zum Anlegen des Magazinvorsatzes an den Untergrund aufweist, wobei das Ansatzteil und das Anpressteil entlang einem Verschiebeweg verschiebbar aneinander gehalten sind, wobei der Verschiebeweg durch eine Normalstellung und eine Anpressstellung begrenzt ist.

Eine vorteilhafte Ausführungsform ist dadurch gekennzeichnet, dass das Ansatzteil eine Führung aufweist, in welche das Anpressteil entlang dem Verschiebeweg einschiebbar ist. Eine alternative Ausführungsform ist dadurch gekennzeichnet, dass das Anpressteil eine Führung aufweist, in welche das Ansatzteil entlang dem Verschiebeweg einschiebbar ist.

Eine vorteilhafte Ausführungsform ist dadurch gekennzeichnet, dass das Anpressteil einen Transportmechanismus aufweist, mit Hilfe dessen der Befestigungselementestreifen in der Transportrichtung transportierbar ist, wenn das Anpressteil gegenüber dem Ansatzteil von der Normalstellung in die Anpressstellung und/oder umgekehrt verschoben wird.

Eine vorteilhafte Ausführungsform ist dadurch gekennzeichnet, dass der Magazinvorsatz in ein Befestigungssystem eingesetzt ist, umfassend eine Vorrichtung zum Eintreiben von Befestigungselementen in einen Untergrund, wobei der Verbindungsbereich des Ansatzteils mit der Vorrichtung zum Eintreiben verbindbar ist. Bevorzugt ist die Vorrichtung zum Eintreiben handgeführt. Ebenfalls bevorzugt ist die Vorrichtung zum Eintreiben als Bohrmaschine oder Schrauber ausgebildet.

Nachfolgend werden bevorzugte Ausführungsbeispiele unter Bezugnahme auf die Zeichnungen näher erläutert. Es zeigen:
- Fig. 1: einen Magazinvorsatz mit einer Vereinzelungsvorrichtung,
- Fig. 2: eine Halbschale eines Transportkanals,
- Fig. 3: eine Halbschale eines Transportkanals, und
- Fig. 4: einen Ausschnitt eines Magazinvorsatzes mit einer Austrittsmündung.

Fig. 1 zeigt einen Magazinvorsatz 130, welcher zusammen mit einer nicht dargestellten, beispielsweise als handgeführter Akkuschrauber ausgebildeten Vorrichtung zum Eintreiben von als Schrauben ausgebildeten Befestigungselementen 115 in einen Untergrund ein Befestigungssystem bildet. Der Magazinvorsatz umfasst seinerseits ein Ansatzteil 140 mit einem Verbindungsbereich 145 zum Verbinden des Magazinvorsatzes 130 mit der Eintreibvorrichtung und ein Anpressteil 150 mit einem Anlagebereich 155 zum Anlegen des Magazinvorsatzes 130 an einen Untergrund. Das Anpressteil 150 weist eine in Fig. 1 verdeckte Aufnahme für das Befestigungselement 115 sowie einen nicht dargestellten Durchlass für ein beispielsweise als Schraubenantrieb ausgebildetes Eintreibelement auf. Das Eintreibelement ist auswechselbar in einem nicht dargestellten Aufnahmefutter der Vorrichtung befestigt und wird von der Eintreibvorrichtung drehend angetrieben, um das Befestigungselement 115 aus der Aufnahme heraus in den Untergrund einzutreiben. Die Befestigungselemente 115 sind im vorliegenden Ausführungsbeispiel als Schrauben ausgebildet. Bei nicht dargestellten Beispielen sind die Befestigungselemente als Schraubanker, Bolzen, Schraubbolzen, Nägel, Nieten oder dergleichen ausgebildet und werden drehend oder linear in den Untergrund eingetrieben.

Das Ansatzteil 140 weist in seinem Inneren eine Führung auf, in welche das schienenartig ausgebildete Anpressteil 150 entlang einem Verschiebeweg einschiebbar ist. Bei nicht gezeigten Ausführungsbeispielen weist das Anpressteil eine Führung auf, in welche das Anpressteil einschiebbar ist. Der Verschiebeweg reicht dabei von einer Normalstellung bis zu einer Anpressstellung. Das Ansatzteil 140 und das Anpressteil 150 sind nicht weiter voneinander weg oder aufeinander zu verschiebbar als bis zu diesen beiden Endstellungen und entlang des gesamten Verschiebewegs einschliesslich der beiden Endstellungen aneinander gehalten. Eine in der Führung angeordnete Anpressfeder wird beim Anpressen des Magazinvorsatzes 130 an den Untergrund komprimiert und sorgt dafür, dass sich das Ansatzteil 140 und das Anpressteil 150 in die Normalstellung verschieben, wenn der Magazinvorsatz 130 vom Untergrund abgehoben wird. Ausserdem umfasst der Magazinvorsatz 130 einen nicht näher dargestellten Transportmechanismus zum Transport eines die Befestigungselemente 115 tragenden Befestigungselementestreifens 100 in einer Transportrichtung 105, wobei der Transportmechanismus beispielsweise durch ein Anpressen des Magazinvorsatzes 130 an den Untergrund und/oder durch ein Abheben des Magazinvorsatzes 130 vom Untergrund betätigt wird.

Der Befestigungselementestreifen 100 weist eine Vielzahl von in der Transportrichtung hintereinander angeordneten Aufnahmen auf, in welchen jeweils ein Befestigungselement 115 aufgenommen ist. Der Magazinvorsatz 130, insbesondere das Anpressteil 150, umfasst eine Vereinzelungsvorrichtung 200 zur Vereinzelung jeweils eines Befestigungselements 115 von dem Befestigungselementestreifen 100. Die Vereinzelungsvorrichtung 200 umfasst einen eine Eintrittsmündung 220 und eine Austrittsmündung 230 aufweisenden Transportkanal 210 für einen geführten Transport des Befestigungselementestreifens 100 in der Transportrichtung 105 von der Eintrittsmündung 220 zu der Austrittsmündung 230, wobei in Fig. 1 von dem Transportkanal 210 eine Aussenseite zu sehen ist. Die Vereinzelungsvorrichtung 200 weist einen Durchlass für das Eintreibelement auf, welches das Befestigungselement in einer Vereinzelungsrichtung von dem Befestigungselementestreifen vereinzelt und aus der Aufnahme heraus in den Untergrund eintreibt. Das Eintreibelement bildet somit ein Vereinzelungselement, so dass die Vereinzelungsrichtung und eine von dem Befestigungselement 115 definierte Befestigungsrichtung zusammenfallen. Das Befestigungselement 115 weist beispielsweise einen Schaft mit einer Längsrichtung auf, welche die Befestigungsrichtung definiert. Insbesondere weist das Befestigungselement 115 an einem Ende einen Kopf und/oder an einem gegenüberliegenden Ende eine Spitze auf. Bei nicht gezeigten Ausführungsbeispielen weichen die Vereinzelungsrichtung und die Befestigungsrichtung voneinander ab und sind beispielsweise senkrecht zueinander orientiert.

Die Fig. 2 und 3 zeigen jeweils einzeln eine ersten Halbschale 240 (Fig. 2) und eine zweite Halbschale 250 (Fig. 3), welche zusammengesetzt den Transportkanal 210 bilden, dessen Innenseiten in Fig. 2 und 3 zu sehen sind. Der Transportkanal 210 weist zwischen der Eintrittsmündung 220 und der Austrittsmündung 230 einen Vereinzelungsabschnitt 260 auf, in dem ein Befestigungselement 115 in einer Vereinzelungsrichtung 265 von dem Befestigungselementestreifen 100 vereinzelt wird. Weiterhin weist der Transportkanal 210 zwischen dem Vereinzelungsabschnitt 260 und der Austrittsmündung 230 einen um die Transportrichtung 105 tordierenden Abschnitt 270 auf

Die erste Halbschale 240 (Fig. 2) weist ein als Führungsnut zwischen zwei Führungsstegen ausgebildetes erstes Führungselement 245 auf, welches sich entlang des Transportkanals 210 von der Eintrittsmündung 220 bis zu der Austrittsmündung 230 erstreckt. Entsprechend weist die zweite Halbschale 250 (Fig. 3) ein als Führungsnut zwischen zwei Führungsstegen ausgebildetes zweites Führungselement 255 auf, welches sich ebenfalls entlang des Transportkanals 210 von der Eintrittsmündung 220 bis zu der Austrittsmündung 230 erstreckt. In dem Transportkanal 210 sind das erste Führungselement 245 und das zweite Führungselement 255 einander gegenüberliegend angeordnet und definieren eine Streifenebene für einen darin geführten Befestigungselementestreifen 100. Von der Eintrittsmündung 220 bis zu dem Vereinzelungsabschnitt 260 und vorzugsweise in dem gesamten Vereinzelungsabschnitt 260 verlaufen das erste Führungselement 245 und das zweite Führungselement 255 parallel zueinander, so dass der Befestigungselementestreifen 100 während eines Transports entlang des Transportkanals 210 torsionsfrei geführt ist. Dadurch ist eine störungsfreie Vereinzelung des Befestigungselemente 115 in dem Vereinzelungsabschnitt 260 gewährleistet. In dem tordierenden Abschnitt 270 sind das erste Führungselement 245, das zweite Führungselement 255 und damit auch die Transportrichtung 105 derart gekrümmt, dass der Befestigungselementestreifen 115 mit einer Bewegungskomponente von dem Untergrund weg aus der Austrittsmündung 230 austritt. Dadurch wird die Gefahr, dass der Befestigungselementestreifen 100 nach dem Austritt aus der Austrittsmündung 230 zwischen den Magazinvorsatz 130 und den Untergrund gerät, verringert.

Ausserdem unterscheiden sich die Krümmungsradien des ersten Führungselements 245 und des zweiten Führungselements 255 in dem tordierenden Abschnitt 270, so dass das erste Führungselement 245 und das zweite Führungselement 255 gemeinsam, und somit auch der Transportkanal 210, um einen Torsionswinkel A (Fig. 4) von beispielsweise 8° um die Transportrichtung 105 tordieren. Dies bewirkt eine Torsion der von dem ersten Führungselement 245 und dem zweiten Führungselement 255 definierten Streifenebene zwischen dem Vereinzelungsabschnitt 260 und der Austrittsmündung 230 und damit eine Torsion des Befestigungselementestreifens 100 während dessen Transports von dem Vereinzelungsabschnitt 260 zu der Austrittsmündung 230. Durch diese Torsion biegt sich der Befestigungselementestreifen 100 nicht auf den Magazinvorsatz 130 zurück, so dass Störungen von Arbeitsabläufen mit dem Befestigungssystem reduziert sind.

Fig. 4 zeigt den Magazinvorsatz 130 in einer Aufsicht. Die von dem ersten Führungselement 245 und dem zweiten Führungselement 255 definierte Streifenebene 280 ist an der Austrittsmündung 230 gegenüber einer senkrecht zur Vereinzelungsrichtung 265 orientierten Ebene 290 um den Torsionswinkel A geneigt.

Die vorliegende Erfindung wurde am Beispiel einer Vereinzelungsvorrichtung eines Magazinvorsatzes für eine Eintreibvorrichtung dargestellt. Es wird jedoch darauf hingewiesen, dass die erfindungsgemässe Vereinzelungsvorrichtung auch für andere Anwendungszwecke geeignet ist.

## Patentansprüche

1. Vereinzelungsvorrichtung zur Vereinzelung eines Befestigungselements (115) von einem Befestigungselementestreifen (100) mit einer Aufnahme, in welcher das Befestigungselement (115) aufgenommen ist, wobei das Befestigungselement (115) eine Befestigungsrichtung definiert, in welcher das Befestigungselement (115) in einen Untergrund einzutreiben vorgesehen ist, mit einem eine Eintrittsmündung (220) und eine Austrittsmündung (230) aufweisenden Transportkanal (210) für einen geführten Transport des Befestigungselementestreifens (100) in einer Transportrichtung von der Eintrittsmündung (220) zu der Austrittsmündung (230), wobei der Transportkanal (210) einen Vereinzelungsabschnitt (260) aufweist, in dem das Befestigungselement (115) in einer Vereinzelungsrichtung von dem Befestigungselementestreifen (100) vereinzelt wird, **dadurch gekennzeichnet, dass** der Transportkanal (210) zwischen dem Vereinzelungsabschnitt (260) und der Austrittsmündung (230) einen um die Transportrichtung tordierenden Abschnitt (270) aufweist.

2. Vereinzelungsvorrichtung nach Anspruch 1, wobei die Vereinzelungsrichtung und die Befestigungsrichtung zusammenfallen.

3. Vereinzelungsvorrichtung nach einem der vorhergehenden Ansprüche, wobei die Vereinzelungsrichtung und die Transportrichtung in dem Vereinzelungsabschnitt (260) senkrecht zueinander orientiert sind.

4. Vereinzelungsvorrichtung nach einem der vorhergehenden Ansprüche, wobei der Transportkanal (210) in dem tordierenden Abschnitt (270) um einen Torsionswinkel tordiert, welcher zwischen 1° und 90°, insbesondere zwischen 2° und 45°, insbesondere zwischen 3° und 30° beträgt.

5. Vereinzelungsvorrichtung nach einem der vorhergehenden Ansprüche, wobei der Transportkanal (210) in dem tordierenden Abschnitt (270) zwei einander gegenüberliegende Führungselemente (245, 255) für eine Führung des Befestigungselementestreifens (100) umfasst, welche gemeinsam um die Transportrichtung tordieren.

6. Vereinzelungsvorrichtung nach Anspruch 5, wobei sich die Führungselemente (245, 255) von dem Vereinzelungsabschnitt (260) bis zu der Austrittsmündung (230), insbesondere von der Eintrittsmündung (220) bis zu der Austrittsmündung (230) erstrecken.

7. Vereinzelungsvorrichtung nach einem der Ansprüche 5 bis 6, wobei die Führungselemente (245, 255) eine Führungsnut und/oder einen Führungssteg umfassen.

8. Vereinzelungsvorrichtung nach einem der Ansprüche 5 bis 7, wobei die Führungselemente (245, 255) eine Streifenebene definieren.

9. Vereinzelungsvorrichtung nach einem der vorhergehenden Ansprüche, aufweisend einen Durchlass für ein Vereinzelungselement, welches das Befestigungselement (115) in der Vereinzelungsrichtung von dem Befestigungselementestreifen (100) vereinzelt.

10. Magazinvorsatz für eine Vorrichtung zum Eintreiben von Befestigungselementen (115) in einen Untergrund, mit einem Ansatzteil (140), welches einen Verbindungsbereich zum Verbinden des Magazinvorsatzes mit der Vorrichtung aufweist, und mit einem Anpressteil (150), welches einen Anlagebereich zum Anlegen des Magazinvorsatzes an den Untergrund aufweist, wobei das Ansatzteil (140) und das Anpressteil (150) entlang einem Verschiebeweg verschiebbar aneinander gehalten sind, wobei der Verschiebeweg durch eine Normalstellung und eine Anpressstellung begrenzt ist, und wobei der Magazinvorsatz eine Vereinzelungsvorrichtung nach einem der vorhergehenden Ansprüche umfasst.

11. Magazinvorsatz nach Anspruch 10, wobei das Ansatzteil (140) eine Führung aufweist, in welche das Anpressteil (150) entlang dem Verschiebeweg einschiebbar ist.

12. Magazinvorsatz nach Anspruch 10, wobei das Anpressteil (150) eine Führung aufweist, in welche das Ansatzteil (140) entlang dem Verschiebeweg einschiebbar ist.

13. Magazinvorsatz nach einem der Ansprüche 10 bis 12, wobei das Anpressteil (150) einen Transportmechanismus aufweist, mit Hilfe dessen der Befestigungselementestreifen (100) in der Transportrichtung transportierbar ist, wenn das Anpressteil (150) gegenüber dem Ansatzteil (140) von der Normalstellung in die Anpressstellung und/oder umgekehrt verschoben wird.

14. Befestigungssystem, umfassend eine insbesondere handgeführte Vorrichtung zum Eintreiben von Befestigungselementen (115) in einen Untergrund, insbesondere Bohrmaschine oder Schrauber, und einen Magazinvorsatz nach einem der Ansprüche 10 bis 13, wobei der Verbindungsbereich mit der Vorrichtung verbindbar ist.

## Claims

1. Separating device for separating a fastening element (115) from a fastening element strip (100), having a receptacle, in which the fastening element (115) is received, wherein the fastening element (115) defines a fastening direction in which the fastening element (115) is to be driven into a substrate, having a transport channel (210), which has an inlet opening (220) and an outlet opening (230), for guided transport of the fastening element strip (100) in a transport direction from the inlet opening (220) to the outlet opening (230), wherein the transport channel (210) has a separating section (260), in which the fastening element (115) is separated in a separating direction from the fastening element strip (100), **characterized in that** the transport channel (210) has a section (270) that twists around the transport direction between the separating section (260) and the outlet opening (230).

2. Separating device according to Claim 1, wherein the separating direction and the fastening direction coincide.

3. Separating device according to either of the preceding claims, wherein the separating direction and the transport direction are oriented perpendicularly to one another in the separating section (260).

4. Separating device according to any of the preceding claims, wherein the transport channel (210) twists in the twisting section (270) by a twist angle which is between 1° and 90°, in particular between 2° and 45°, in particular between 3° and 30°.

5. Separating device according to any of the preceding claims, wherein, in the twisting section (270), the transport channel (210) comprises two mutually opposite guide elements (245, 255) for guiding the fastening element strip (100), which twist jointly around the transport direction.

6. Separating device according to Claim 5, wherein the guide elements (245, 255) extend from the separating section (260) to the outlet opening (230), in particular from the inlet opening (220) to the outlet opening (230).

7. Separating device according to either of Claims 5 and 6, wherein the guide elements (245, 255) comprise a guide groove and/or a guide web.

8. Separating device according to any of Claims 5 to 7, wherein the guide elements (245, 255) define a strip plane.

9. Separating device according to any of the preceding claims, having a passage for a separating element, which separates the fastening element (115) from the fastening element strip (100) in the separating direction.

10. Magazine attachment for a device for driving fastening elements (115) into a substrate, having an attachment part (140), which has a connecting region for connecting the magazine attachment to the device, and having a pressing part (150), which has a contact region for placing the magazine attachment against the substrate, wherein the attachment part (140) and the pressing part (150) are held against one another in a manner which allows movement along a movement path, wherein the movement path is bounded by a normal position and a pressing position, and wherein the magazine attachment comprises a separating device according to any of the preceding claims.

11. Magazine attachment according to Claim 10, wherein the attachment part (140) has a guide, into which the pressing part (150) can be pushed along the movement path.

12. Magazine attachment according to Claim 10, wherein the pressing part (150) has a guide, into which the attachment part (140) can be pushed along the movement path.

13. Magazine attachment according to any of Claims 10 to 12, wherein the pressing part (150) has a transport mechanism, by means of which the fastening element strip (100) can be transported in the transport direction when the pressing part (150) is moved relative to the attachment part (140) from the normal position into the pressing position and/or vice versa.

14. Fastening system comprising a device, in particular a manually guided device, for driving fastening elements (115) into a substrate, in particular a power drill or screwdriver, and a magazine attachment according to any of Claims 10 to 13, wherein the connecting region can be connected to the device.

## Revendications

1. Dispositif de séparation permettant de séparer un élément de fixation (115) d'une bande d'éléments de fixation (100) comportant un logement dans lequel l'élément de fixation (115) est logé, dans lequel l'élément de fixation (115) définit une direction de fixation dans laquelle l'élément de fixation (115) est destiné à être enfoncé dans un substrat, comportant un canal de transport (210), présentant une embouchure d'entrée (220) et une embouchure de sortie (230), pour un transport guidé de la bande d'éléments de fixation (100) dans une direction de transport de l'embouchure d'entrée (220) à l'embouchure de sortie (230), dans lequel le canal de transport (210) présente une portion de séparation (260) dans laquelle l'élément de fixation (115) est séparé de la bande d'éléments de fixation (100) dans une direction de séparation, **caractérisé en ce que** le canal de transport (210) présente, entre la portion de séparation (260) et l'embouchure de sortie (230), une portion (270) en torsion autour de la direction de transport.

2. Dispositif de séparation selon la revendication 1, dans lequel la direction de séparation et la direction de fixation coïncident.

3. Dispositif de séparation selon l'une des revendications précédentes, dans lequel la direction de séparation et la direction de transport sont orientées perpendiculairement l'une à l'autre dans la portion de séparation (260).

4. Dispositif de séparation selon l'une des revendications précédentes, dans lequel le canal de transport (210) est mis en torsion dans la portion (270) en torsion suivant un angle de torsion, lequel vaut entre 1° et 90°, en particulier entre 2° et 45°, en particulier entre 3° et 30°.

5. Dispositif de séparation selon l'une des revendications précédentes, dans lequel le canal de transport (210) présente, dans la portion (270) en torsion, deux éléments de guidage (245, 255) opposés l'un à l'autre pour un guidage de la bande d'éléments de fixation (100), lesquels sont en torsion ensemble autour de la direction de transport.

6. Dispositif de séparation selon la revendication 5, dans lequel les éléments de guidage (245, 255) s'étendent de la portion de séparation (260) à l'embouchure de sortie (230), en particulier de l'embouchure d'entrée (220) à l'embouchure de sortie (230).

7. Dispositif de séparation selon l'une des revendications 5 à 6, dans lequel les éléments de guidage (245, 255) comprennent une rainure de guidage et/ou une nervure de guidage.

8. Dispositif de séparation selon l'une des revendications 5 à 7, dans lequel les éléments de guidage (245, 255) définissent un plan de bande.

9. Dispositif de séparation selon l'une des revendications précédentes, présentant un passage pour un élément de séparation, lequel sépare l'élément de fixation (115) de la bande d'éléments de fixation (100) dans la direction de séparation.

10. Chargeur pour un dispositif permettant d'enfoncer des éléments de fixation (115) dans un substrat, comportant une partie saillante (140), laquelle présente une région de liaison servant à la liaison du chargeur au dispositif, et comportant une partie de pression (150), laquelle présente une région d'appui servant à l'appui du chargeur sur le substrat, dans lequel la partie saillante (140) et la partie de pression (150) sont retenues l'une contre l'autre de manière déplaçable le long d'un trajet de déplacement, dans lequel le trajet de déplacement est limité par une position normale et une position de pression, et dans lequel le chargeur comprend un dispositif de séparation selon l'une des revendications précédentes.

11. Chargeur selon la revendication 10, dans lequel la partie saillante (140) présente un guide dans lequel la partie de pression (150) peut être insérée le long du trajet de déplacement.

12. Chargeur selon la revendication 10, dans lequel la partie de pression (150) présente un guide dans lequel la partie saillante (140) peut être insérée le long du trajet de déplacement.

13. Chargeur selon l'une des revendications 10 à 12, dans lequel la partie de pression (150) présente un mécanisme de transport à l'aide duquel la bande d'éléments de fixation (100) peut être transportée dans la direction de transport, lorsque la partie de pression (150) est déplacée par rapport à la partie saillante (140) de la position normale à la position de pression et/ou inversement.

14. Système de fixation, comprenant un dispositif, en particulier guidé à la main, servant à l'enfoncement d'éléments de fixation (115) dans un substrat, en particulier perceuse ou visseuse, et un chargeur selon l'une des revendications 10 à 13, dans lequel la région de liaison peut être reliée au dispositif.
